# EUROPÄISCHE PATENTSCHRIFT

(11) **EP 0 494 181 B1**
(45) Veröffentlichungstag und Bekanntmachung des Hinweises auf die Patenterteilung: **22.12.1993**
(21) Anmeldenummer: 90913807.5
(22) Anmeldetag: 27.09.1990
(51) Int. Cl.: D01G 9/08

(54) **VERFAHREN UND VORRICHTUNG ZUM ÖFFNEN UND REINIGEN VON FASERGUT**
PROCESS AND DEVICE FOR OPENING AND CLEANING FIBRE MATERIAL
PROCEDE ET DISPOSITIF DE DEMELAGE ET DE NETTOYAGE DE PRODUITS FIBREUX

(30) Priorität: 27.09.1989 DE 3932282
(43) Veröffentlichungstag der Anmeldung: 15.07.1992
(73) Patentinhaber: HERGETH HOLLINGSWORTH GMBH, D-48249 Dülmen (DE)
(72) Erfinder: PINTO, Akiva, D-4000 Düsseldorf-Wittlaer (DE); LUCASSEN, Günter, D-4358 Haltern (DE); SCHOLBROCK, Manfred, D-4408 Dülmen (DE)
(74) Vertreter: Dallmeyer, Georg, Dipl.-Ing.
(86) Internationale Anmeldenummer: EP9001631
(87) Internationale Veröffentlichungsnummer: WO9105095

(56) Entgegenhaltungen:
- FR-A- 1 107 279
- FR-A- 1 343 382
- FR-A- 2 133 365
- FR-A- 2 318 247
- US-A- 2 903 749

## Beschreibung

Die Erfindung betrifft ein Verfahren sowie eine Vorrichtung zum Öffnen und Reinigen von Fasergut nach dem Oberbegriff des Hauptanspruchs bzw. des Anspruchs 2.

Ein derartiges Verfahren dient dazu, Fasergut, insbesondere Baumwollfasern, schon möglichst früh, d.h. nach einem Ballenöffnungsprozeß, effektiv zu reinigen. Automatische Hochleistungspflück- und Egreniermethoden bei der Ernte und Entkörnung der Baumwolle haben den Verschmutzungsgrad vieler Baumwollsorten stark ansteigen lassen.

Diese Baumwollfasern müssen von den Putzereimaschinen mit immer höheren Leistungsansprüchen bei gleichbleibender Qualität und schonendster Behandlung des Fasergutes verarbeitet werden. Dies gilt umso mehr, als die Zahl der Öffnungs- und Reinigungsstufen in der Putzerei entsprechend den Wünschen aus der Praxis auf ein Minimum reduziert werden soll.

In einer bekannten Vorrichtung zum Öffnen und Reinigen von Fasergut (DE-AS 10 73 915) werden die zugeführten Faserflocken intensiv gereinigt, indem sie während des Durchlaufs mehrmals beschleunigt werden, gleichzeitig gewendet und mehrmals durch zwei Öffnungswalzen über die jeweils zugehörigen Rostsegmente geführt werden. Ein derartiger Horizontaltrommelöffner und Reiniger weist zwei parallel liegende, mit Stiften versehene, gleichsinnig laufende Trommeln auf, die in axialer Richtung pneumatisch mit Fasergut gespeist werden und bei denen das Fasergut pneumatisch axial wieder abgezogen wird. Eine solche Öffnungs- und Reinigungsvorrichtung hat den Nachteil, daß das Fasermaterial nach dem Eintritt verhältnismäßig wenige Male die Rostsegmente überstreicht, weil das Fasergut aus der axialen Flugrichtung nach Erfassen durch die mit den Öffnungswalzen mitrotierende Luftströmung eine verhältnismäßig steile Schraubenlinie auf dem Umfang der Öffnungswalzen beschreibt. Dies hat zur Folge, daß die Auflösung des Fasergutes und damit die Reinigungswirkung nicht optimal ist. Eine oberhalb und zwischen den Öffnungswalzen angeordnete Ablenkplatte ermöglicht nicht eine Intensivierung der Reinigung, da sie nicht zu einer Erhöhung der Fasergutumläufe um die Öffnungswalzen führt, sondern vielmehr den Druckverlust der Transportluft erhöht.

Bei einer weiteren bekannten Vorrichtung zum Öffnen und Reinigen von Fasergut (DE-OS 33 33 750) werden zwei Öffnungswalzen oberhalb von Rostsegmenten sich gleichsinnig drehend in einer horizontalen Ebene parallel nebeneinander gelagert, wobei sich die Eingriffskreise in der Horizontalen nahezu berühren. Unterhalb der Walzendrehachse ist im Zwickel der Eingriffskreise ein spitz zulaufendes Leitblech angeordnet.

Ein vergleichbarer Stand der Technik ist auch der gattungsgemäßen CH-PS 357307 zu entnehmen. Auch bei dieser Öffnungs- und Reinigungsvorrichtung ist zwischen den Walzen eine Trennplatte als Prallfläche angeordnet. Der Zufuhr- und Abzugskanal verläuft quer zu den Achsen der Öffnungswalzen. Die Trennplatte führt zu einer starken Störung der Luftströmung und damit zu Strömungsverlusten, die zu einem erhöhten Luft- und Energieverbrauch führen. Desweiteren ist mit Hilfe der Trennplatte eine Trennung des Luftstroms von dem Fasermaterialstrom nicht in ausreichendem Umfang möglich.

Der Erfindung liegt daher die Aufgabe zugrunde, ein Verfahren und eine Vorrichtung der eingangs genannten Art derart weiterzubilden, daß die Trennung des Luft- und Fasermaterialstromes verbessert und dadurch eine verbesserte Reinigungswirkung bei verringertem Luft- und Energiebedarf ermöglicht wird.

Zur Lösung dieser Aufgabe dienen erfindungsgemäß die Merkmale des Hauptanspruchs bzw. des Anspruchs 2.

Das über den Eintrittsrohrstutzen zugeführte, in einem eintrittsseitigen Transportluftstrom getragene Fasergut wird vertikal von oben auf das hintere eintrittsseitige Ende der in Fasertransportrichtung ersten Öffnungswalze tangential zwischen Gehäusewand und Öffnungswalze geleitet, wobei die Drehrichtung der Öffnungswalze im Eintrittsbereich in Richtung auf die Gehäusewand verläuft. Auf diese Weise wird der Fasermaterialstrom von dem eintrittsseitigen Transportluftstrom getrennt, wodurch einerseits ein erster Teilluftstrom als Hauptströmung ohne Fasergut infolge des sich ausbildenden Staudrucks auf nahezu direktem Weg diagonal oberhalb der ersten Öffnungswalze ohne erhöhten Luftwiderstand zu dem Austrittsrohrstutzen gelangen kann, während der infolge Massenträgheit von der ersten Öffnungswalze aufgenommene Fasermaterialstrom mit einer relativ geringen Teilmenge des Transportluftstromes, nämlich einem zweiten Teilluftstrom, spiralförmig beide Öffnungswalzen mehrfach umläuft. Die Steilheit dieser spiralförmigen Umläufe um beide Öffnungswalzen ist erheblich verringert, da im Bereich der Öffnungswalzen nur eine geringe Axialkomponente des Teilluftstromes in Richtung auf den Austrittsrohrstutzen einwirkt. Die Axialkomponente des um die Öffnungswalzen tangential verlaufenden zweiten Teilluftstromes kann durch den diagonal oberhalb der ersten Öffnungswalze verlaufenden ersten Teilluftstrom induziert werden. Die Anzahl der Umläufe des Fasergutes ist auf Grund der geringen Axialkomponente des zweiten Teilluftstromes erheblich erhöht und damit die Reinigungswirkung verbessert. Die Strömungsgeschwindigkeit des ersten Teilluftstromes ist relativ zu dem Transportluftstrom auf Grund der Querschnittserweiterung im Inneren des Gehäuses 3 erheblich reduziert, während sich die Strömungsgeschwindigkeit des zweiten Teilluftstromes durch die schnelle Rotation der Öffnungswalze der Umfangsgeschwindigkeit der Öffnungswalzen anpaßt. Da der erste Teilluftstrom nahezu ungehindert zum Austrittsrohrstutzen strömen kann, ist der Luftbedarf und der Druckverlust verringert. An dem dem Austrittsrohrstutzen zugewandten Ende der zweiten Öffnungswalze kann das Fasergut wieder von dem eintrittsseitigen Transportluftstrom angesaugt und weitertransportiert werden. Ein wesentlicher Vorteil der Erfindung besteht darin, daß keine einen Druckverlust herbeiführende Leitbleche im Umfangsbereich der Öffnungswalzen benötigt werden.

Eine bevorzugte Weiterbildung sieht vor, daß die in Fasertransportrichtung erste Öffnungswalze mit Nadeln bestückt ist. Die mit Nadeln bestückte Öffnungswalze ermöglicht eine feinere Auflösung der zugeführten Faserflocken und dadurch eine bessere Abscheidung von Fremdbestandteilen an dem in Fasertransportrichtung ersten Rostsegment.

Die in Fasertransportrichtung zweite Öffnungswalze kann mindestens teilweise mit auf Luftförderleisten befestigten Stiften bestückt sein. Die Leisten auf dieser Öffnungswalze erhöhen den mitgeführten Luftstrom und verbessern dadurch auch die Abscheideleistung bei kleineren Fremdbestandteilen an dem zweiten Rostsegment.

Bei einem Ausführungsbeispiel ist vorgesehen, daß die Öffnungswalzen von der Eintrittsseite zur Austrittsseite hin nach unten geneigt sind. Eine derartige Neigung hat den Vorteil, daß die spiralförmige Vorwärtsbewegung von der Schwerkraft unterstützt wird.

In der ersten Sammelkammer unterhalb des Leitblechs zwischen den Rostsegmenten der Öffnungswalzen können in vorteilhafter Weise schwere und großvolumige Fremdbestandteile gesammelt werden, die an den Rostsegmenten wegen ihrer Größe nicht abgeschieden werden konnten. Ein wesentlicher Vorteil dieser Sammelkammer besteht darin, daß das Abscheiden großer und schwerer Fremdbestandteile ohne nennenswerten Faserverlust erfolgen kann, da zwar der Einlaßschlitz einen großen Öffnungsquerschnitt aufweist, die abgeschlossene Sammelkammer jedoch keine nennenswerte Luftströmung zuläßt. Auf Grund der von den Öffnungswalzen mitgeführten Luft entsteht zwar in der ersten Sammelkammer eine starke Verwirbelung, diese führt jedoch dazu, daß eventuell in die Sammelkammer hereingefallene Faserflocken auch wieder herausgewirbelt werden, so daß letztlich in der Sammelkammer nur die Schwerteile, die zu erheblichen Betriebsstörungen führen könnten, gesammelt werden.

Die Sammelkammer kann über eine Klappe oder dgl. mit einem ersten Entsorgungskanal verbunden sein. In regelmäßigen oder unregelmäßigen Zeitabständen kann dann die Klappe zu dem ersten Entsorgungskanal geöffnet werden, wodurch die Fremdbestandteile in den ersten Entsorgungskanal fallen, der nach dem Schließen der Klappe entsorgt wird.

Vorzugsweise ist das Leitblech als ein im Querschnitt dreieckförmiger Prallkeil gestaltet, dessen Spitze nach oben gerichtet ist. Schwerteile, die auf Grund von Zentrifugalkräften nach außen gedrückt werden, stoßen auf den Prallkeil und fallen in den Sammelraum.

Bei einer vorteilhaften Weiterbildung ist vorgesehen, daß der in Faserguttransportrichtung erste Einlaßschlitz von einem über die gesamte Länge der Öffnungswalzen verlaufenden einstellbaren Leitblech begrenzt ist, durch das der Aufprallwinkel des Fasergutstromes auf den Prallkeil einstellbar ist.

Vorzugsweise ist vorgesehen, daß unter den Rostsegmenten eine trichterförmige zweite Sammelkammer angeordnet ist, in die die erste Sammelkammer und der erste Entsorgungskanal hineinragen, wobei am unteren Ende des zweiten Sammelraums ein zweiter Entsorgungskanal die an den Rostsegmenten abgeschiedenen kleineren Fremdbestandteile des Faserguts, z.B. Trash, kontinuierlich abführt. Auf diese Weise können Trashmaterial und ausgeschiedene Schwerteile getrennt abgeführt werden und unterschiedlichen Sammelstellen zugeführt werden.

Der Eintrittsrohrstutzen ist vorzugsweise auf der den Entsorgungskanälen entgegengesetzten Seite über der ersten Öffnungswalze angeordnet. Das Fasergut fällt dann vertikal von oben auf die erste Öffnungswalze und wird von dort in einer Schraubbewegung auf Grund der Drehbewegung der ersten Öffnungswalze nach vorne bewegt.

Weitere vorteilhafte Merkmale sind den weiteren Unteransprüchen zu entnehmen.

Im folgenden werden unter Bezugnahme auf die Zeichnungen Ausführungsbeispiele der Erfindung näher erläutert.

Es zeigen
- Fig. 1: eine perspektivische Ansicht der Öffnungs- und Reinigungsvorrichtung,
- Fig. 2: eine schematische Frontansicht der Öffnungs- und Reinigungsvorrichtung und
- Fig. 3: eine Frontansicht eines zweiten Ausführungsbeispiels.

Die Öffnungs- und Reinigungsvorrichtung ist mit einem Paar in einem Gehäuse 3 gelagerten, zueinander parallelen, in den Figuren 1 bis 3 horizontalen Öffnungswalzen 2 und 4 versehen. Die Fasern werden durch den Transportluftstrom 6 zunächst vertikal durch den Eintrittsrohrstutzen 8 an einem Ende der in Transportrichtung ersten Öffnungswalze 2 zugeführt und unterstützt durch einen Teilluftstrom 10 ohne axiale Strömungskomponente des Transportluftstroms 6 axial entlang der Länge der Öffnungswalzen 2,4 spiralförmig bewegt, die mit hoher Drehzahl rotieren. Die weitaus größere Hauptluftströmung als Teilluftstrom 9 des Transportluftstroms 6 strömt über den Öffnungswalzen 2,4 nahezu parallel zu den Öffnungswalzen 2,4 zu einem horizontal und axial oberhalb und zwischen den Öffnungswalzen 2,4 aus dem Gehäuse 3 austretenden Austrittsrohrstutzen 30, und vereinigt sich dort mit dem teils aus dem Teilluftstrom 10 resultierenden und teils durch die Öffnungswalze 4 erzeugten Teilluftstrom 32 zu dem Transportluftstrom 34 für den Abtransport des gereinigten Fasergutes. Das Fasergut folgt auf Grund von Schwerkräften und Massenträgheitskräften nicht der Hauptluftströmung im Teilluftstrom 9. Dagegen bildet sich der Teilluftstrom 9 zwangsläufig auf Grund des Staudrucks aus.

Wesentlich ist, daß der eintretende Transportluftstrom 6 keine axiale Komponente aufweist, sondern im wesentlichen tangential auf die in Transportrichtung erste Öffnungswalze gerichtet ist. In dem sich zunehmend verengenden Spalt zwischen der Öffnungswalze 2 und der Gehäusewand 11 wird zwangsläufig nur noch ein Teilluftstrom 10 mit dem Fasergut mitgeführt, während der in Axialrichtung umgelenkte Teilluftstrom 9 in einer Ebene oberhalb der beiden Öffnungswalzen 2,4 verbleibt und nahezu direkt zu dem Austrittsrohrstutzen 30 strömt. Auf Grund der nur schwachen Axialkomponente des Teilluftstromes 10 kann das Fasergut besonders häufig um beide Öffnungswalzen 2,4 umlaufen und dadurch besonders intensiv gereinigt werden. Der Umlauf des Fasergutes um die Öffnungswalzen 2,4 erfolgt axial gesehen in Form einer 8, wobei zwischen den Öffnungswalzen 2,4 infolge der gleichsinnigen Drehung der Öffnungswalzen 2,4 jeweils der Wechsel zur jeweils anderen Öffnungswalze 2,4 erfolgt.

Die Achsen der Öffnungswalzen 2,4 können auch relativ zur Horizontalen geneigt verlaufen, wodurch Einfluß auf die Anzahl der Umläufe des Fasergutes genommen werden kann. Bei einem nicht dargestellten Ausführungsbeispiel verläuft die Neigung der zueinander parallelen Achsen austrittsseitig nach unten.

Bei stärkeren austrittsseitig gerichteten Axialkomponenten des Teilluftstroms 10 oder von dem Teilluftstrom 9 induzierten Axialkomponenten der die Öffnungswalzen 2,4 umgebenden Luftströmung ist auch eine Steigung der Achsen in Richtung des Austrittsrohrstutzens 30 möglich, um die Anzahl der Umläufe des Fasergutes zu erhöhen.

Von den Öffnungswalzen 2,4 ausgeschiedene Verunreinigungen fallen durch Rostsegmente 12,14 in einen unterhalb der Rostsegmente angeordneten trichterförmigen Sammelbehälter 16, aus dem sie über einen Entsorgungskanal, z.B. einen Absaugkanal 18, in einem kontinuierlichen Transportluftstrom 20 abgesaugt werden können oder mechanisch entfernt werden. Die Öffnungswalzen 2,4 laufen kontinuierlich um, während die Fasern entlang der Öffnungswalzen transportiert werden. Die in Fasertransportrichtung erste Öffnungswalze 2 ist mit in Längsrichtung der Öffnungwalze hintereinander angeordneten Nadeln 22 versehen, die sich radial auswärts erstrecken. Diese Nadeln reinigen das Fasergut schonend und intensiv, während sie durch die Reinigungsvorrichtung strömen. Die Öffnungswalze 4 ist dagegen mit Stiften 24 versehen, die ebenfalls hintereinander in Längsrichtung der Walzen angeordnet sind, wobei jede zweite Stiftreihe auf einer Luftförderleiste 26 angeordnet ist, die dazu dient, die Luftverwirbelung und die mitgeführte Luftmenge bei der Öffnungswalze 4 zu vergrößern. Dabei ist vorgesehen, daß die von den Luftförderleisten 26 mitgeführte Luftmenge in später beschriebene Sammelkammern gedrückt wird.

Die Nadeln der Öffnungswalze 2 bewirken eine verbesserte Öffnung des in Flockenform zugeführten Fasergutes.

Von dem austrittsseitigen Ende der Öffnungswalze 4 wird das gereinigte Fasergut in der dem Eintrittsrohrstutzen 8 gegenüberliegenden Stirnseite 28 des Gehäuses 3 über den Austrittsrohrstutzen 30 in dem Transportluftstrom 34 zur nächsten Bearbeitungsstufe abtransportiert. Dabei wird das Fasergut von der Öffnungswalze 4 in einem Teilluftstrom 32 unter der Sogwirkung des Teilluftstroms 9 zum Austrittsrohrstutzen 30 befördert und zum Transportluftstrom 34 vereinigt. Dabei wird der Teilluftstrom 32 zumindest teilweise mit Hilfe der Luftförderleisten 26 erzeugt.

Im Zwickel zwischen den beiden Eingriffskreisen 36,38 der Öffnungswalzen 2,4, und zwar unterhalb der Walzendrehachsen, ist ein im Querschnitt dreieckförmiger Prallkeil 40 mit nach oben orientierter Spitze angeordnet. Der Prallkeil 40 verläuft über die gesamte Länge der Öffnungswalzen 2,4 und parallel zu ihnen. Beiderseits des Prallkeils 40 ist den jeweiligen Öffnungswalzen 2,4 zugeordnet je ein breiter Einlaßschlitz 42,44 vorgesehen, durch den schwere und großvolumige Fremdbestandteile in einen Sammelraum 46 abgeschieden werden. Dieser Sammelraum 46 erstreckt sich ebenfalls über die gesamte Länge der Öffnungswalzen und weist in seinem der Öffnungswalze 2 zugewandten Bereich ein hinsichtlich der Winkelstellung einstellbares Leitblech 48 auf. Beide Einlaßschlitze 42,44 sind in der Breite verstellbar.

Der Sammelraum 46 wird nach unten hin durch zwei verschwenkbare Bodenklappen 52,54 geschlossen gehalten, so daß er gegen den unter den Bodenklappen 52,54 befindlichen Entsorgungskanal abgedichtet ist.

Die von den Öffnungswalzen 2,4 mitgeführte Luft führt zwar in dem Sammelraum 46 zu den mit einem Pfeil in den Figuren gezeigten Verwirbelungen, die allerdings insofern genutzt werden, als Gutfasern, die in den Sammelraum 46 gelangt sind, auch wieder herausgewirbelt werden, während Schwerteile und großvolumige Teile in dem Sammelraum verbleiben und dort in vorbestimmten Zeitabständen oder nach Bedarf durch Öffnen der Klappen 52,54 entsorgt werden. Dabei gelangen die in dem Sammelraum 46 befindlichen Fremdbestandteile zunächst in einen Entsorgungskanal 56, der sich über die gesamte Länge des Sammelraums 46 erstreckt, von dem sie anschließend nach dem Schließen der Klappen 52,54 beispielsweise in einem Luftstrom 58 abtransportiert werden können.

Die Öffnungs- und Reinigungsvorrichtung ermöglicht es somit, auch Schwerteile und großvolumige Fremdbestandteile separat von den an den Rostsegmenten 12,14 abgeschiedenen kleineren Fremdbestandteilen und Trashteilen getrennten Sammelstellen zuzuführen.

Es werden also kleinere Fremdbestandteile an den Rostsegmenten 12,14 abgeschieden, während größere Fremdbestandteile, die die Roststäbe nicht passieren können, in dem Sammelraum 46 gesammelt werden. Die beiden Entsorgungskanäle 18 und 56 befinden sich ebenfalls in der Stirnfläche 28 der Öffnungs- und Reinigungsvorrichtung.

Die Rostsegmente 12 der Öffnungswalze 2 beginnen in Drehrichtung unter einem Winkel von ca. 45° von der Horizontalen und enden in einem Winkelbereich zwischen 5° und 10° hinter der Vertikalen. Im Anschluß daran kann sich noch ein zur Walzendrehachse der Öffnungswalze 2 konzentrisches Leitblech befinden oder bereits die Seitenwand 60 des Sammelraums 46, an deren der Öffnungswalze 2 zugewandten Ende das einstellbare Leitblech 48 angelenkt ist.

Die der Öffnungswalze 4 zugewandte Fläche 62 des Prallkeils 40 dient als Leitfläche für die auf Grund der Schlagwirkung der Stifte 24 der Öffnungswalze 4 radial nach außen beschleunigten Fremdbestandteile sowie für die von den Luftförderleisten 26 mitgeführte Luft, wobei die Leitfläche 62 diese Fremdbestandteile und die Luft direkt in den Sammelraum 46 über den Einlaßschlitz 44 lenkt. Die Luft kann durch den Einlaßschlitz 42 wieder aus dem Sammelraum 46 austreten und dabei die leichten Fasern herausspülen und der Öffnungswalze 2 zuführen.

Fig. 3 zeigt ein zweites Ausführungsbeispiel, bei dem die zweite Öffnungswalze 4 ebenfalls einen Sammelraum 68 aufweist. Der dritte Sammelraum 68 ist in Drehrichtung im Anschluß an das Rostsegment 14 angeordnet und kann beispielsweise über eine Öffnung in der Stirnwand 28 entsorgt werden. Der Sammelraum 68 ist zur Öffnungswalze 4 offen, wobei in der Öffnung ein Leitblech 70 angeordnet ist. Durch das Leitblech 70 werden zwei Öffnungsschlitze 72,74 gebildet. Die von den Luftförderleisten 26 mitgeführte Luft kann dadurch auch den Sammelraum 68 durchströmen und in den Sammelraum gelangte Fasern wieder herausspülen, während Schwerteile darin verbleiben. Durch unsymmetrische Anordnung des Leitblechs 70 kann in den Öffnungsschlitzen 72,74 ein unterschiedlicher Staudruck erzeugt werden, so daß die Luft durch einen öffnungsschlitz eindringen und durch den anderen heraustreten kann.

Die in der vorstehenden Beschreibung, in den Zeichnungen sowie in den Ansprüchen offenbarten Merkmale der Erfindung sollen, auch wenn sie nur in Verbindung mit einem bestimmten Ausführungsbeispiel beschrieben sind, sowohl einzeln als auch in beliebiger Kombination für die Verwirklichung der Erfindung in ihren verschiedenen Ausführungsformen wesentlich sein.

## Patentansprüche

1. Verfahren zum Öffnen und Reinigen von Fasergut
- durch Transport des Fasergutes zu einem eintrittsseitigen Ende einer in einem Gehäuse im wesentlichen horizontal rotierenden Öffnungs- und Reinigungseinrichtung in einem in das Gehäuse eintretenden Transportluftstrom,
- durch mehrmaliges Umlaufen des Fasergutes um die rotierende Öffnungs- und Reinigungseinrichtung und
- durch Abtransport des gereinigten Fasergutes von dem austrittseitigen Ende der Öffnungs- und Reinigungseinrichtung in einem austretenden Transportluftstrom,
**dadurch gekennzeichnet**,
- daß der eintretende Transportluftstrom vertikal von oben eingeleitet wird,
- daß der eintretende Transportluftstrom auf einen äußeren peripheren Bereich zwischen der Öffnungs- und Reinigungseinrichtung und dem Gehäuse in Drehrichtung der Öffnungs- und Reinigungseinrichtung gerichtet wird,
- daß der Transportluftstrom infolge des sich ausbildenden Staudrucks im peripheren Bereich in einen die Hauptströmung bildenden, in Axialrichtung umgelenkten, oberhalb der Öffnungs- und Reinigungseinrichtung verlaufenden ersten Teilluftstrom ohne Fasergut und in einen das Fasergut infolge Massenträgheit mit sich führenden, tangential die Öffnungswalzen umströmenden zweiten Teilluftstrom ohne Axialkomponenten aufgeteilt wird, und
- daß der erste Teilluftstrom mit einem am austrittsseitigen Ende der Öffnungs- und Reinigungseinrichtung teils aus dem zweiten Teilluftstrom, teils aus der Sogwirkung des ersten Teilluftstroms resultierenden Teilluftstrom vereinigt wird und als austrittsseitiger Transportluftstrom verwendet wird.

2. Vorrichtung zum Öffnen und Reinigen von Fasergut mit zwei gleichsinnig rotierenden, parallel zueinander in einem Gehäuse (3) im wesentlichen horizontal oberhalb von Rostsegmenten (12,14) gelagerten Öffnungswalzen (2,4), deren Eingriffskreise (36,38) sich in der Horizontalen nahezu berühren, mit einem tangential auf das eine Ende der in Fasertransportrichtung ersten Öffnungswalze (2) gerichteten Eintrittsrohrstutzen (8) und einem auf der dem Eintrittsrohrstutzen (8) gegenüberliegenden Seite des Gehäuses (3) horizontal aus dem Gehäuse (3) austretenden Austrittsrohrstutzen (30), durch die ein Luftstrom (6,34) das Fasergut zu- bzw. abführt,
**dadurch gekennzeichnet**,
- daß das Fasergut über den Eintrittsrohrstutzen (8) vertikal von oben auf die der zweiten Öffnungswalze (4) abgewandten Seite der ersten Öffnungswalze (2) zwischen Gehäuse (3) und Öffnungswalze (2) gerichtet ist, und
- daß die Drehrichtung der Öffnungswalze (2) im Eintrittsbereich des Fasergutes von der zweiten Öffnungswalze (4) wegweist und im Peripherbereich an dem Gehäuse (3) mit der Fallrichtung des Fasergutes übereinstimmt.

3. Vorrichtung nach Anspruch 2, dadurch gekennzeichnet, daß der Austrittsrohrstutzen (30) zwischen den Öffnungswalzen (2,4) axial und oberhalb der Öffnungswalzen (2,4) aus dem Gehäuse (3) austritt.

4. Vorrichtung nach Anspruch 2 oder 3, dadurch gekennzeichnet, daß die erste Öffnungswalze (2) mit Nadeln (22) bestückt ist.

5. Vorrichtung nach einem der Ansprüche 2 bis 4, dadurch gekennzeichnet, daß die in Fasertransportrichtung zweite Öffnungswalze (4) mindestens teilweise mit auf Luftförderleisten (26) befestigten Stiften (24) bestückt ist.

6. Vorrichtung nach einem der Ansprüche 2 bis 5, dadurch gekennzeichnet, daß die Achsen der Öffnungswalzen (2,4) von der Eintrittsseite am Eintrittsrohrstutzen (8) zur Austrittsseite am Austrittsrohrstutzen (30) unter einem Winkel zur Horizontalen geneigt verlaufen.

7. Vorrichtung nach Anspruch 6, dadurch gekennzeichnet, daß die Öffnungswalzen (2,4) zur Austrittsseite hin nach unten geneigt sind.

8. Vorrichtung nach einem der Ansprüche 2 bis 7, dadurch gekennzeichnet, daß unterhalb eines unter den Öffnungswalzen (2,4) im Zwickel der Eingriffskreise (36,38) über die gesamte Länge der Öffnungswalzen (2,4) verlaufenden Leitblechs (40) zwischen den Rostsegmenten (12,14) der Öffnungswalzen (2,4) eine über die Länge der Öffnungswalzen (2,4) verlaufende erste Sammelkammer (46) für schwere und großvolumige Fremdbestandteile angeordnet ist, die auf der der ersten Öffnungswalze (2) zugewandten Längsseite des Leitblechs (40) einen breiten, parallel zu den Öffnungswalzen (2,4) verlaufenden Einlaßschlitz (42) aufweist.

9. Vorrichtung nach Anspruch 8, dadurch gekennzeichnet, daß die Sammelkammer (46) über eine Klappe (54) oder dergleichen mit einem ersten Entsorgungskanal (56) verbunden ist.

10. Vorrichtung nach einem der Ansprüche 8 oder 9, dadurch gekennzeichnet, daß das Leitblech (40) als ein im Querschnitt dreieckförmiger Prallkeil gestaltet ist, dessen Spitze nach oben gerichtet ist.

11. Vorrichtung nach einem der Ansprüche 8 bis 10, dadurch gekennzeichnet, daß unter den Rostsegmenten (12,14) eine trichterförmige zweite Sammelkammer (16) angeordnet ist, in die die erste Sammelkammer (46) und der erste Entsorgungskanal (56) hineinragen, wobei am unteren Ende des zweiten Sammelraums (16) ein zweiter Absaugkanal (18) die an beiden Rostsegmenten (12,14) abgeschiedenen kleineren Fremdbestandteile des Faserguts, z.B. Trash, kontinuierlich abführt.

12. Vorrichtung nach einem der Ansprüche 8 bis 11, dadurch gekennzeichnet, daß der in Faserguttransportrichtung erste Einlaßschlitz (42) von einem über die gesamte Länge der Öffnungswalzen (2,4) verlaufenden einstellbaren Leitblech (48) begrenzt ist.

13. Vorrichtung nach einem der Ansprüche 8 bis 12, dadurch gekennzeichnet, daß auf der der zweiten Öffnungswalze (4) zugewandten Längsseite des Leitblechs (40) ein zweiter über die gesamte Länge der Sammelkammer (46) verlaufender Einlaßschlitz (44) vorgesehen ist.

14. Vorrichtung nach Anspruch 13, dadurch gekennzeichnet, daß die Einlaßschlitze (42,44) in der Breite einstellbar sind.

15. Vorrichtung nach einem der Ansprüche 8 bis 14, dadurch gekennzeichnet, daß der Eintrittsrohrstutzen (8) das Fasergut vertikal von oben auf der den Entsorgungskanälen (18,56) entgegengesetzten Seite der ersten Öffnungswalze (2) zuführt.

16. Vorrichtung nach einem der Ansprüche 2 bis 15, dadurch gekennzeichnet, daß an der zweiten Öffnungswalze (4) in Drehrichtung hinter dem Rostsegment (14) eine über die gesamte Länge der Öffnungswalze (4) verlaufende zur Öffnungswalze (4) offene dritte Sammelkammer (68) angeordnet ist.

17. Vorrichtung nach Anspruch 16, dadurch gekennzeichnet, daß die Öffnung der dritten Sammelkammer (68) durch ein Leitblech (70) derart unterteilt ist, daß zwei Öffnungsschlitze (72,74) gebildet sind.

## Claims

1. A method for opening and cleaning fiber material by
- transporting the fiber material to an inlet-side end of an opening and cleaning device in a transport air flow entering the housing, said device rotating substantially horizontally in said housing
- the fiber material circulating the rotating opening and cleaning device several times, and
- transporting away the cleaned fiber material from the outlet-side end of the opening and cleaning device in an outflowing transport flow,
characterized in that
- the in-flowing transport air flow is introduced vertically from above,
- the in-flowing transport air flow is directed onto an outer peripheral region between the opening and cleaning device and the housing in the direction of rotation of said opening and cleaning device,
- due to the dynamic pressure forming, the transport air flow is divided in the peripheral region without axial components into a first partial air flow without any fiber material, said partial air flow constituting the main flow and being deflected to the axial direction and flowing above said opening and cleaning device, and into a second partial air flow carrying the fiber material due to mass inertia and tangentially flowing around the opening rolls, and
- said first partial air flow is merged with a partial air flow occurring at the outflow end of said opening and cleaning device and resulting partly from second partial air flow and partly from the suction effect of said first partial air flow, and that said first partial air flow is used as the outflow transport air flow.

2. A device for opening and cleaning fiber material with two opener rolls (2,4) rotating in the same direction, each being supported in a housing (3) side by side in parallel in a horizontal plane above grate segments (12, 14) and the circles of action (36, 38) of said rolls almost contacting in the horizontal, with a feeder (8) directed tangentially onto the one end of the first opener roll (2) in the fiber transport direction and an outlet (30) protruding horizontally from said housing (3) on the side of said housing (3) opposite said feeder (8), through which an air flow (6, 34) feeds and discharges the fiber material, respectively,
characterized in that
- via said feeder (8), said fiber material is directed vertically from above between the housing (3) and said opener roll (2) onto that side of said first opener roll (2) facing away from said second opener roll (4), and
- the sense of rotation of the opener roll (2) in the entering area of the fiber material is directed away from said second opener roll (4) and that it corresponds to the falling direction of the fiber material in the peripheral region at the housing (3).

3. The device according to claim 2, characterized in that said outlet (30) projects axially from said housing (3) between and above the opener rolls (2, 4).

4. The device according to claim 2 or 3, characterized in that the first opener roll (2) in the fiber transport direction is equipped with needles (22).

5. The device according to one of claims 2 to 4, characterized in that the second opener roll (4) in the fiber transport direction is at least partly equipped with pins (24) mounted on air-conveying bars (26).

6. The device according to one of claims 2 to 5, characterized in that the axes of said opener rolls (2,4) extend at an angle relative to the horizontal from the feeder (8) at the inlet side to the outlet (30) at the outflow side.

7. The device according to claim 6, characterized in that said opener rolls (2,4) are inclined downward to the outflow side.

8. The device according to one of claims 2 to 7, characterized in that, below a guide sheet (40) extending below the opener rolls (2,4) in the nip of the circles of action (36, 38) over the entire length of said opener rolls (2,4), a first collecting chamber (46) for heavy and large foreign matter is arranged between the grate segments (12, 14) of said opener rolls (2,4), extending over the length of said opener rolls (2,4), said chamber having a wide inlet slit (42) provided on the longitudinal side of the guide sheet (40) facing the first opener roll (2), said slit being parallel to the opener rolls (2,4).

9. The device according to claim 8, characterized in that said collecting chamber (46) is connected with a first discharge channel (56) via a flap (54) or the like.

10. The device according to claim 8 or 9, characterized in that said guide sheet (40) is designed as a baffle wedge of a triangular cross section, the tip pointing upward.

11. The device according to one of claims 8 to 10, characterized in that a funnel-shaped second collecting chamber (16) is arranged below said grate segments (12, 14) into which said first collecting chamber (46) and said first discharge channel (56) are projecting, a second suction channel (18) being arranged at the lower end of the second collecting chamber (16) for continuously discharging the smaller foreign matter of the fiber material, e.g. trash, separated at the two grate segments (12, 14).

12. The device according to one of claims 8 to 11, characterized in that the first inlet slit (42) in the fiber transport direction is defined by an adjustable guide sheet (48) extending over the entire length of the opener rolls (2,4).

13. The device according to one of claims 8 to 12, characterized in that a second inlet slit (44) extending over the entire length of the collecting chamber (46) is provided on the longitudinal side of said guide sheet (40) facing the second opener roll (4).

14. The device according to claim 13, characterized in that said inlet slits (42, 44) are adjustable in their width.

15. The device according to one of claims 8 to 14, characterized in that said feeder (8) feeds the fiber material vertically from above on the side of the first opener roll (2) opposite said discharge channels (18, 56).

16. The device according to one of claims 2 to 15, characterized in that a third collecting chamber (68) is arranged in the direction of rotation behind said grate segment (14) at said second opener roll (4), which collecting chamber extends over the entire length of said opener roll (4) towards which said chamber is open.

17. The device according to claim 16, characterized in that the opening of said third collecting chamber (68) is subdivided by a guide sheet (70) such that two opening slits (72, 74) are formed.

## Revendications

1. Procédé de démêlage et de nettoyage de produits fibreux
- par transport des produits fibreux vers une extrémité du côté entrée d'un dispositif de démêlage et de nettoyage tournant sensiblement horizontalement dans un boîtier, dans un courant d'air de transport entrant dans le boîtier,
- par circulation multiple des produits fibreux autour du dispositif de démêlage et de nettoyage rotatif, et
- par transport d'évacuation des produits fibreux nettoyés depuis l'extrémité du côté sortie du dispositif de démêlage et de nettoyage, dans un courant d'air de transport sortant,
caractérisé en ce
- que le courant d'air de transport entrant est introduit verticalement d'en haut,
- que le courant d'air de transport entrant est orienté sur une zone périphérique extérieure entre le dispositif de démêlage et de nettoyage et le boîtier, dans le sens de rotation du dispositif de démêlage et de nettoyage,
- que, par suite de la pression dynamique se formant dans la zone périphérique, le courant d'air de transport est divisé en un premier courant d'air partiel sans produits fibreux s'étendant au-dessus du dispositif de démêlage et de nettoyage, dévié dans le sens axial et constituant le courant principal et en un second courant d'air partiel sans composante axiale, circulant tangentiellement autour des cylindres de démêlage et entraînant les produits fibreux par suite de l'inertie de masse, et
- que le premier courant d'air partiel est uni à un courant d'air partiel résultant, à l'extrémité du côté sortie du dispositif de démêlage et de nettoyage, en partie du second courant d'air partiel et en partie de l'effet d'aspiration du premier courant d'air partiel et est utilisé comme courant d'air de transport du côté sortie.

2. Dispositif de démêlage et de nettoyage de produits fibreux, avec deux cylindres de démêlage (2, 4) tournant dans le même sens, montés parallèlement l'un à l'autre dans un boîtier (3), sensiblement horizontalement au-dessus de segments de grille (12, 14), cylindres dont les cercles de prise (36, 38) se touchent pratiquement sur l'horizontale, avec une tubulure d'entrée (8) orientée tangentiellement sur l'une des extrémités du premier cylindre de démêlage (2) dans le sens de transport des fibres et avec une tubulure de sortie (30) sortant, du côté du boîtier (3) opposé à la tubulure d'entrée (8), horizontalement du boîtier (3), par lesquelles un courant d'air (6, 34) amène, respectivement évacue, les produits fibreux,
caractérisé en ce
- que les produits fibreux sont orientés, par la tubulure d'entrée (8), verticalement d'en haut sur le coté du premier cylindre de démêlage (2) éloigné du second cylindre de démêlage (4), entre le boîtier (3) et le cylindre de démelage (2), et
- que le sens de rotation du cylindre de démêlage (2), dans la zone d'entrée des produits fibreux, s'éloigne du second cylindre de démêlage (4) et, dans la zone périphérique au boîtier (3), coïncide avec le sens de chute des produits fibreux.

3. Dispositif suivant la revendication 2, caractérisé en ce que la tubulure de sortie (30) sort du boîtier (3) axialement entre les cylindres de démêlage (2, 4) et au-dessus des cylindres de démêlage (2, 4).

4. Dispositif suivant la revendication 2 ou 3, caractérisé en ce que le premier cylindre de démêlage (2) est pourvu d'aiguilles (22).

5. Dispositif suivant l'une des revendications 2 à 4, caractérisé en ce que le second cylindre de démêlage (4) dans le sens de transport des fibres est pourvu, au moins en partie, de pointes (24) fixées sur des bandes de transport d'air (26).

6. Dispositif suivant l'une des revendications 2 à 5, caractérisé en ce que les axes des cylindres de démêlage (2, 4) s'étendent, du côté entrée au niveau de la tubulure d'entrée (8) jusqu'au côté sortie au niveau de la tubulure de sortie (30), inclinés suivant un angle par rapport à l'horizontale.

7. Dispositif suivant la revendication 6, caractérisé en ce que les cylindres de démêlage (2, 4) sont, en direction du côté sortie, inclinés vers le bas.

8. Dispositif suivant l'une des revendications 2 à 7, caractérisé en ce que sous un déflecteur (40) s'étendant sous les cylindres de démélage (2, 4), dans le coin des cercles de prise (36, 38), sur toute la longueur des cylindres de démêlage (2, 4), est disposée, entre les segments de grille (12, 14) des cylindres de démêlage (2, 4), une première chambre collectrice (46) pour éléments étrangers lourds et volumineux, s'étendant sur la longueur des cylindres de démêlage (2, 4), qui présente, sur le côté longitudinal du déflecteur (40) orienté vers le premier cylindre de démêlage (2), une large fente d'entrée (42) s'étendant parallèlement aux cylindres de démêlage (2, 4).

9. Dispositif suivant la revendication 8, caractérisé en ce que la chambre collectrice (46) est reliée, par un clapet (54) ou similaire, à un premier canal d'évacuation (56).

10. Dispositif suivant l'une des revendications 8 ou 9, caractérisé en ce que le déflecteur (40) se présente sous forme d'un coin de déviation à section de forme triangulaire, dont le sommet est orienté vers le haut.

11. Dispositif suivant l'une des revendications 8 à 10, caractérisé en ce que sous les segments de grille (12, 14) est disposée une seconde chambre collectrice (16) en forme d'entonnoir dans laquelle pénètrent la première chambre collectrice (46) et le premier canal d'évacuation (56), un second canal d'aspiration (18) évacuant en continu, à l'extrémité inférieure de la seconde chambre collectrice (16), les éléments étrangers plus petits des produits fibreux, par exemple des débris. séparés au niveau des deux segments de grille (12, 14).

12. Dispositif suivant l'une des revendications 8 à 11, caractérisé en ce que la première fente d'entrée (42) dans le sens de transport des produits fibreux est limitée par un déflecteur (48) réglable s'étendant sur toute la longueur des cylindres de démêlage (2, 4).

13. Dispositif suivant l'une des revendications 8 à 12, caractérisé en ce que sur le côté longitudinal du déflecteur (40) orienté vers le second cylindre de démelage (4) est prévue une seconde fente d'entrée (44) s'étendant sur toute la longueur de la chambre collectrice (46).

14. Dispositif suivant la revendication 13, caractérisé en ce que les fentes d'entrée (42, 44) sont réglables en largeur.

15. Dispositif suivant l'une des revendications 8 à 14, caractérisé en ce que la tubulure d'entrée (8) amène les produits fibreux verticalement d'en haut sur le coté du premier cylindre de démêlage (2) opposé aux canaux d'évacuation (18, 56).

16. Dispositif suivant l'une des revendications 2 à 15, caractérisé en ce qu'au niveau du second cylindre de démêlage (4) est disposée, derrière le segment de grille (14) dans le sens de rotation, une troisième chambre collectrice (68) s'étendant sur toute la longueur du cylindre de démêlage (4) et ouverte vers le cylindre de démêlage (4).

17. Dispositif suivant la revendication 16, caractérisé en ce que l'ouverture de la troisième chambre collectrice (68) est subdivisée par un déflecteur (70), de manière telle que deux fentes d'ouverture (72, 74) sont formées.
